# EUROPÄISCHE PATENTANMELDUNG

(11) **EP 4 615 005 A1**
(43) Veröffentlichungstag der Anmeldung: **10.09.2025**
(21) Anmeldenummer: 25157453.9
(22) Anmeldetag: 12.02.2025
(51) Int. Cl.: H04R 25/00

(54) **VERFAHREN ZUM BETRIEB EINES HÖRGERÄTESYSTEMS**

(30) Priorität: 07.03.2024 DE 102024202131
(71) Anmelder: Sivantos Pte. Ltd., Singapore 539775 (SG)
(72) Erfinder: WILSON, Cecil, 91058 Erlangen (DE); FÖLLMER, Jurek, 91058 Erlangen (DE); LÜKEN, Christoph, 91058 Erlangen (DE)
(74) Vertreter: FDST Patentanwälte

(57) **Zusammenfassung**

Die Erfindung betrifft ein Verfahren (18) zum Betrieb eines Hörgerätesystems (2), bei welchem anhand eines Umgebungsschalls (22) ein Eingangssignal (24) erstellt wird. Das Eingangssignal (24) wird in eine erste Signalkomponente (36) und eine zweite Signalkomponente (38) aufgeteilt, wobei die erste Signalkomponente (36) zu Sprache (26) eines Nutzers und die zweite Signalkomponente (38) nicht zu Sprache (26) des Nutzers korrespondiert. Anhand der ersten Signalkomponente (36) und eines ersten Verstärkungsfaktors (46) wird ein erstes bearbeitetes Signal (52) und anhand der zweiten Signalkomponente (38) und eines zweiten Verstärkungsfaktors (62) ein zweites bearbeitetes Signal (66) erstellt. Die beiden bearbeiteten Signale (52, 66) werden zu einem Ausgangssignal (70) kombiniert. Der erste Verstärkungsfaktor (46) wird in Abhängigkeit eines Verhältnisses der ersten Signalkomponente (36) zu der zweiten Signalkomponente (38) gewählt. Ferner betrifft die Erfindung ein Hörgerätesystem (2) sowie ein Verfahren (74) zur Inbetriebnahme eines Hörgerätesystems (2).

## Beschreibung

Die Erfindung betrifft ein Verfahren zum Betrieb eines Hörgerätesystems. Ferner betrifft die Erfindung ein Hörgerät ist ein Verfahren zur Inbetriebnahme eines derartigen Hörgerätesystems.

Personen, die unter einer Verminderung des Hörvermögens leiden, verwenden üblicherweise ein Hörhilfegerät. Hierbei wird meist mittels eines elektromechanischen Schallwandlers ein Umgebungsschall erfasst. Die anhand des Umgebungsschalls erstellten elektrischen Signale werden mittels einer Verstärkerschaltung verstärkt und mittels eines weiteren elektromechanischen Wandlers in Form eines Hörers in den Gehörgang der Person eingeleitet. Meist erfolgt zudem eine Bearbeitung der erfassten Schallsignale, wofür üblicherweise ein Signalprozessor der Verstärkerschaltung verwendet wird. Hierbei ist die Verstärkung auf einen etwaigen Hörverlust des Hörhilfegeräteträgers abgestimmt, der im Weiteren auch als Nutzer oder Träger bezeichnet wird.

Wenn der Nutzer selber spricht, wird dies mittels des elektromechanischen Schallwandlers ebenfalls erfasst und entsprechend der gewählten Verstärkung verstärkt und in den Gehörgang eingeleitet. Infolgedessen wird von dem Nutzer dessen eigene Sprachtätigkeit lauter wahrgenommen als dies tatsächlich der Fall ist. Dies führt dazu, dass der Nutzer tendenziell leiser spricht. Dies wiederum führte dazu, dass Gesprächspartner dem Nutzer lediglich schwer folgen können. Wenn der Nutzer hingegen auch weiterhin mit einer für den Gesprächspartner angenehmen Lautstärke spricht, ist dies für den Nutzer aufgrund der vergleichsweise starken Verstärkung unangenehm.

Der Erfindung liegt die Aufgabe zugrunde, ein besonders geeignetes Verfahren zum Betrieb eines Hörgerätesystems sowie ein besonders geeignetes Hörgerätesystem als auch ein besonders geeignetes Verfahren zur Inbetriebnahme eines Hörgerätesystems anzugeben, wobei insbesondere ein Komfort für einen Nutzer erhöht und/oder eine Gesprächsführung verbessert ist.

Hinsichtlich des Verfahrens zum Betrieb eines Hörgerätesystems wird diese Aufgabe durch die Merkmale des Anspruchs 1, hinsichtlich des Hörgerätesystems durch die Merkmale des Anspruchs 7 und hinsichtlich des Verfahrens zur Inbetriebnahme eines Hörgerätesystems durch die Merkmale des Anspruchs 8 erfindungsgemäß gelöst. Vorteilhafte Weiterbildungen und Ausgestaltungen sind Gegenstand der jeweiligen Unteransprüche.

Das Verfahren dient dem Betrieb eines Hörgerätesystems. Das Hörgerätesystem umfasst dabei ein Hörgerät. Beispielsweise ist das Hörgerät ein Kopfhörer oder umfasst einen Kopfhörer, und das Hörgerät ist zum Beispiel ein Headset. Besonders bevorzugt ist das Hörgerät jedoch ein Hörhilfegerät. Das Hörhilfegerät dient der Unterstützung einer unter einer Verminderung des Hörvermögens leidenden Person. Mit anderen Worten ist das Hörhilfegerät ein medizinisches Gerät, mittels dessen beispielsweise ein partieller Hörverlust ausgeglichen wird. Das Hörhilfegerät ist beispielsweise ein "Receiver-in-the-canal"-Hörhilfegerät (RIC; Ex-Hörer-Hörhilfegerät), ein Im-Ohr-Hörhilfegerät, wie ein "in-the-ear"-Hörhilfegerät, ein "in-the-canal"-Hörhilfegerät (ITC) oder ein "complete-in-canal"-Hörhilfegerät (CIC), eine Hörbrille oder ein Taschenhörhilfegerät. Alternativ ist das Hörhilfegerät ein Hinterdem-Ohr-Hörhilfegerät ("Behind-the-Ear"-Hörhilfegerät), das hinter einer Ohrmuschel getragen wird.

Das Hörgerät ist vorgesehen und eingerichtet, am menschlichen Körper getragen zu werden. Mit anderen Worten umfasst das Hörgerät bevorzugt eine Haltevorrichtung, mittels derer eine Befestigung am menschlichen Körper möglich ist. Sofern es sich bei dem Hörgerät um ein Hörhilfegerät handelt, ist das Hörgerät vorgesehen und eingerichtet, beispielsweise hinter dem Ohr oder innerhalb eines Gehörgangs angeordnet zu werden. Insbesondere ist das Hörgerät kabellos und dafür vorgesehen und eingerichtet, zumindest teilweise in einen Gehörgang eingeführt zu werden.

Das Hörgerät umfasst vorzugsweise ein Mikrofon, das dem Erfassen von Schall dient. Insbesondere wird bei Betrieb mittels des Mikrofons ein Umgebungsschall, also Schallwellen, erfasst, oder zumindest ein Teil hiervon. Das Mikrofon ist zweckmäßigerweise zumindest teilweise innerhalb eines Gehäuses des Hörgeräts angeordnet und somit zumindest teilweise geschützt. Bei dem Mikrofon handelt es sich geeigneterweise um einen elektromechanischen Schallwandler. Das Mikrofon weist beispielsweise lediglich eine einzige Mikrofoneinheit oder mehrere Mikrofoneinheiten auf, die miteinander wechselwirken. Jede der Mikrofoneinheiten weist zweckmäßigerweise eine Membran auf, die anhand von Schallwellen in Schwingungen versetzt wird, wobei die Schwingungen mittels eines entsprechenden Aufnahmegeräts, wie eines Magneten, der in einer Spule bewegt wird, in ein elektrisches Signal gewandelt wird. Alternativ hierzu sind die Mikrofoneinheiten kapazitiv ausgestaltet, und es wird der Umstand ausgenutzt, dass sich eine anliegende elektrische Spannung verändert, wenn sich die Distanz der Membran zu einer statischen Fläche der Mikrofoneinheit ändert. Dabei liegt die elektrische Spannung insbesondere zwischen der Membran und der statischen Fläche an. Die Mikrofoneinheiten sind vorzugsweise omnidirektional ausgestaltet. Auf diese oder andere Weise ist es zumindest möglich, mittels des Mikrofons ein Eingangssignal zu erzeugen oder zumindest bereitzustellen, das auf dem auf das Mikrofon auftreffendem Schall, nämlich insbesondere dem Umgebungsschall, basiert.

Zweckmäßigerweise weist das Hörgerät einen Hörer zum Ausgeben eines Ausgangssignals auf. Das Ausgangssignal ist hierbei insbesondere ein elektrisches Signal, und beispielsweise digital oder geeigneterweise analog ausgestaltete. Der Hörer ist vorzugsweise ein elektromechanischer Schallwandler, zum Beispiel ein Lautsprecher. Je nach Ausgestaltung des Hörgeräts ist im bestimmungsgemäßen Zustand der Hörer zumindest teilweise innerhalb eines Gehörgangs eines Nutzers des Hörgeräts, also einer Person, die auch als Träger, Nutzer oder Hörgeräteträgers bezeichnet wird, angeordnet oder zumindest akustisch mit diesem verbunden. Das Hörgerät dient insbesondere hauptsächlich dem Ausgeben des Ausgangssignals mittels des Hörers, wobei ein entsprechender Schall erstellt wird. Mit anderen Worten ist die Hauptfunktion des Hörgeräts bevorzugt das Ausgeben des Ausgangssignals.

Das Hörgerät umfasst geeigneterweise eine Signalverarbeitungseinheit, mittels derer das etwaige Mikrofon und der etwaige Hörer signaltechnisch verbunden sind. Zweckmäßigerweise weist das Hörgerät einen Signalprozessor auf, der zum Beispiel die Signalverarbeitungseinheit bildet oder zumindest ein Bestandteil hiervon ist. Der Signalprozessor ist beispielsweise ein digitaler Signalprozessor (DSP) oder mittels analoger Komponenten realisiert. Mittels des Signalprozessors oder zumindest der Signalverarbeitungseinheit erfolgt insbesondere eine Anpassung des mittels des Mikrofons erstellten Eingangssignals. Zumindest ist die Signalverarbeitungseinheit hierfür geeignet, insbesondere vorgesehen und eingerichtet. Zweckmäßigerweise ist zwischen dem Mikrofon und der Signalverarbeitungseinheit, beispielsweise dem Signalprozessor, ein A/D-Wandler angeordnet, sofern der Signalprozessor als digitaler Signalprozessor ausgestaltet ist. Besonders bevorzugt umfasst das Hörgerät zusätzlich einen Verstärker, oder der Verstärker ist mittels der Signalverarbeitungseinheit zumindest teilweise gebildet. Beispielsweise ist der Verstärker signaltechnisch dem Signalprozessor vor- oder nachgeschaltet.

Das Hörgerätesystem ist beispielsweise lediglich mittels des Hörgeräts gebildet. Besonders bevorzugt jedoch ist das Hörgerätesystem aus zwei derartigen Hörgeräten gebildet, die insbesondere zueinander baugleich sind. Hierbei ist eines der Hörgeräte einem linken Ohr und das andere Hörgerät einem rechten Ohr des Nutzers zugeordnet. Folglich ist es Hörgerätesystem binaural ausgestaltet. In einer weiteren Alternative umfasst das Hörgerätesystem zum Beispiel ein weiteres Gerät, das zweckmäßigerweise tragbar ist. Das weitere Gerät ist beispielsweise ein Smartphone oder ein sonstiges Wearable. Insbesondere ist die einzelnen Bestandteile des Hörgerätesystems signaltechnisch miteinander verbunden, beispielsweise kabelgebundenen oder vorzugsweise kabellos. Zweckmäßigerweise jedes der Geräte des Hörgerätesystems ein Mikrofon auf, mittels dessen der Umgebungsschall erfasst werden kann.

Das Verfahren sieht vor, dass anhand des Umgebungsschalls das Eingangssignal erstellt wird. Mit anderen Worten wird insbesondere der Umgebungsschall erfasst und anhand dessen das Eingangssignal erstellt. Das Eingangssignal ist geeigneterweise ein elektrisches Signal, und die Erstellung erfolgt zweckmäßigerweise mittels des oder der Mikrofone. Das Eingangssignal korrespondiert hierbei beispielsweise zu dem unbearbeiteten Umgebungsschall oder ist beispielsweise bereits bearbeitet. Zweckmäßigerweise weist das Eingangssignal eine bestimmte Richtcharakteristik auf, sodass ein bestimmter Teil der Umgebung verstärkt erfasst wird, also insbesondere Schall aus einem bestimmten Raumwinkel.

Das Eingangssignal wird in eine erste Signalkomponente und eine zweite Signalkomponente aufgeteilt. Beispielsweise umfasst das Eingangssignal noch weitere Komponenten, die weder der ersten noch der zweite Signalkomponente zugeordnet werden. Besonders bevorzugt jedoch ist das Eingangssignal vollständig auf die erste Signalkomponente und die zweite Signalkomponente aufgeteilt, sodass keine weiteren Bestandteile vorhanden sind. Die erste Signalkomponente korrespondiert dabei zu Sprache des Nutzers, wohingegen die zweite Signalkomponente nicht zur Sprache des Nutzers korrespondiert. Somit wird derjenige Teil des Umgebungsschalls, der aufgrund eines Sprechens des Nutzers hervorgerufen wird, der erste Signalkomponente zugeordnet. Die sonstigen Bestandteile hingegen werden der zweite Signalkomponente zugeordnet. In der zweite Signalkomponente ist dabei insbesondere kein zu Schall, der aufgrund eines Sprechens des Nutzers entstanden ist, korrespondierender Anteil vorhanden. Für die Aufteilung wird beispielsweise eine räumliche Analyse vorgenommen, wo der Umgebungsschall entstanden ist. Alternativ hierzu erfolgt die Aufteilung beispielsweise mittels einer Frequenzanalyse oder in anderer Art und Weise. Hierbei ist es möglich, dass zumindest eine der Signalkomponenten zumindest zeitweise nicht vorliegt. Wenn der Nutzer schweigt liegt insbesondere die erste Signalkomponenten nicht vor.

Anhand der ersten Signalkomponente und eines ersten Verstärkungsfaktor wird ein erstes bearbeitete Signal erstellt. Hierbei wird beispielsweise die erste Signalkomponente mittels des ersten Verstärkungsfaktors verstärkt, sodass das erste bearbeitete Signal erstellt ist. Der erste ersten Verstärkungsfaktor ist zum Beispiel ein konstanter Wert. Alternativ hierzu ist der erste Verstärkungsfaktor beispielsweise nicht konstant und insbesondere abhängig von einer Frequenz der jeweiligen einzelnen Bestandteile der ersten Signalkomponente. Insbesondere betrifft der erste Verstärkungsfaktor eine Verstärkung, eine Kompression und/oder eine Direktionalität. Alternativ oder in Kombination hierzu betrifft der erste Verstärkungsfaktor eine Geräuschunterdrückung. Zumindest wird mittels des ersten Verstärkungsfaktor die erste Signalkomponente bearbeitet, sodass das erste bearbeitete Signal erstellt wird. Mit anderen Worten entspricht der erste Verstärkungsfaktor geeigneterweise einem Parametersatz, mittels dessen die erste Signalkomponente bearbeitet wird, sodass des erste bearbeitete Signal erstellt wird. Vorzugsweise erfolgt hierbei lediglich die Bearbeitung mittels des ersten Verstärkungsfaktors, oder zum Beispiel erfolgen noch weitere Bearbeitungsschritte, um das erste bearbeitete Signal zu erstellen.

Ferner wird anhand der zweite Signalkomponente und eines zweiten Verstärkungsfaktors ein zweites bearbeitete Signal erstellt. Der zweite Verstärkungsfaktor ist zum Beispiel lediglich ein Wert, der konstant ist. Alternativ hierzu ist dieser abhängig von einer Frequenz der einzelnen Bestandteile der zweite Signalkomponente. Alternativ ist mittels der zweite Verstärkungsfaktor eine Kompression, eine Direktionalität und/oder eine Einstellung eines Geräuschunterdrückung beschrieben. Zumindest wird mittels des zweite Verstärkungsfaktors die zweite Signalkomponente derart bearbeitet, dass das zweite bearbeitete Signal erstellt wird. Beispielweise wird das zweite bearbeitete Signal lediglich aufgrund der Bearbeitung mittels des zweiten Verstärkungsfaktors erstellt, oder es erfolgen hierfür noch weitere Bearbeitungsschritte.

In einem weiteren Arbeitsschritt werden die beiden bearbeiteten Signale zu dem Ausgangssignal kombiniert. Insbesondere werden hierfür die beiden bearbeiteten Signale addiert, oder in sonstiger Art und Weise kombiniert, beispielsweise gewichtet aufaddiert. Die erste Signalkomponente, die zweite Signalkomponente, das Eingangssignal und das Ausgangssignal sind insbesondere elektrische Signale. Zweckmäßigerweise erfolgt die entsprechende Bearbeitung mittels der etwaigen Signalverarbeitungseinheit, geeigneterweise dem digitalen Signalprozessor. Zweckmäßigerweise wird das Ausgangssignal ausgegeben, beispielsweise mittels des etwaigen Hörers, sodass insbesondere Ausgangsschall erstellt wird, der geeigneterweise in den Gehörgang des Nutzers eingeleitet wir.

Der erste bzw. zweite Verstärkungsfaktor sind beispielsweise stets positiv, negativ, oder können zum Beispiel sowohl negativ oder positiv sein, zweckmäßigerweise in Abhängigkeit von bestimmten Anforderungen. Der zweite Verstärkungsfaktor ist vorzugsweise in Abhängigkeit eines etwaigen Hörverlust des Nutzers vorgegeben. Alternativ oder in Kombination hierzu, ist der zweite Verstärkungsfaktor von dem Nutzer vorgegeben, oder insbesondere an diesen angepasst. Vorzugsweise ist der zweite Verstärkungsfaktor in Abhängigkeit des Umgebungsschalls und/oder einer Klassifikation der Umgebung gewählt. Der erste Verstärkungsfaktor hingegen ist in Abhängigkeit eines Verhältnisses der ersten Signalkomponente zu der zweiten Signalkomponente gewählt. Insbesondere ist hierbei der erste Verstärkungsfaktor abhängig von dem Verhältnis des Pegels der ersten Signalkomponente zu dem Pegel der zweiten Signalkomponente.

Aufgrund des Verfahrens wird somit von dem Nutzer der Schall, der auf dessen Sprache selbst zurückgeht, in veränderter Art und Weise wahrgenommen. Dabei ist, wenn sich der Nutzer in einer vergleichsweise ruhigen Umgebung aufhält, das Verhältnis der ersten Signalkomponente zur zweiten Signalkomponente anders, als wenn sich der Nutzen in einer vergleichsweise lauten Umgebung auffällt. Infolgedessen wird dann auch ein anderer erster Verstärkungsfaktor gewählt. Somit ist es möglich, den Lombard-Effekt auszunutzen, mittels dessen beschrieben ist, dass Personen in einer vergleichsweise lauten Umgebung ebenfalls (unbewusst) lauter sprechen.

Zweckmäßigerweise ist der erste Verstärkungsfaktor verringert, wenn das Verhältnis der ersten Signalkomponente zu der zweite Signalkomponente vergleichsweise klein und/oder unterhalb eines bestimmten Grenzwerts ist, also wenn der Nutzer im Vergleich zur Umgebung vergleichsweise leise spricht. Somit nimmt sich der Nutzer selbst vergleichsweise leise war, weswegen dieser nachfolgend (insbesondere unbewusst) lauter spricht. Infolgedessen kann der Nutzer von Gesprächspartner auch in einer vergleichsweise lauten Umgebung sicher wahrgenommen werden. Zusammenfassend wird bei dem vergleichsweise kleinen Verhältnis der erste Verstärkungsfaktor verringert, sodass für den Nutzer dessen eigene Sprache vergleichsweise schwach wahrnehmbar ist. Infolgedessen wird der Nutzer lauter sprechen, sodass es für Gesprächspartner vereinfacht ist, den Nutzer zu verstehen.

Dahingegen wird, wenn das Verhältnis der erste Signalkomponente zu der zweite Signalkomponente vergleichsweise groß ist, insbesondere größer als ein bestimmter Grenzwert, der erste Verstärkungsfaktor vorzugsweise vergrößert, sodass für den Nutzer dessen eigene Sprache vergleichsweise laut wahrnehmbar ist. Infolgedessen wird der Nutzer leiser sprechen, sodass für den Gesprächspartner das Gespräch angenehmer verläuft. Aufgrund des leiseren Sprechens ist dann trotz des vergrößerten ersten Verstärkungsfaktor die erste Signalkomponente nicht übermäßig in dem Ausgangssignal vorhanden, sodass ein Komfort für den Nutzer nicht verringert ist. Zusammenfassend ist somit eine Gesprächsführung mit Gesprächspartnern verbessert, wobei keine Überanstrengung für den Nutzer erfolgt, sodass für diesen ein Komfort erhöht ist.

Beispielsweise ist in dem Hörgerätesystem, beispielsweise in der Signalverarbeitungseinheit, von einem Hersteller des Hörgerätesystems hinterlegt, wie der erste Verstärkungsfaktor in Abhängigkeit des Verhältnisses gewählt wird, also insbesondere dessen Abhängigkeit. Alternativ oder in Kombination hierzu wird die Abhängigkeit beispielsweise von einem Fachmann angepasst. Bei einer weiteren Alternative wird die Abhängigkeit mittels eines Verfahrens zur Inbetriebnahme des Hörgerätesystems ermittelt. Dies erfolgt insbesondere dann, wenn das Hörgerätesystem von dem Nutzer verwendet wird, also zweckmäßigerweise nach der Aushändigung des Hörgerätesystems an den Nutzer.

Beispielsweise wird das Eingangssignal lediglich in die erste und die zweite Signalkomponente aufgeteilt. Besonders bevorzugt jedoch wird die zweite Signalkomponente in eine dritte Signalkomponente und eine vierte Signalkomponente aufgeteilt. Diese Aufteilung erfolgt beispielsweise nach einer vorherigen Bearbeitung der zweiten Signalkomponente, oder zweckmäßigerweise erfolgt die Aufteilung in einem Arbeitsschritt mit der Aufteilung des Eingangssignals in die erste Signalkomponente.

Die dritte Signalkomponente korrespondiert zu einer gewünschten Schallquelle, also insbesondere Schall, der von einem Gesprächspartner oder dergleichen hervorgerufen wird. Zweckmäßigerweise korrespondiert die dritte Signalkomponente zu (Umgebungs-)Schall aus einem bestimmten Raumbereich, in den beispielsweise eine Richtkeule des Mikrofons gerichtet ist. Dahingegen korrespondiert die vierte Signalkomponente zu einer Störgeräuschquelle. Anhand der dritten Signalkomponente und eines dritten Verstärkungsfaktors wird ein drittes bearbeitetes Signal erstellt, und anhand der vierten Signalkomponente und eines vierten Verstärkungsfaktors wird ein viertes bearbeitetes Signal erstellt. Der dritte und oder vierte Verstärkungsfaktor sind Bestandteile des zweiten Verstärkungsfaktors und zum Beispiel entsprechend des ersten Verstärkungsfaktors ausgestaltetet. Beispielsweise sind der dritte und/oder vierte Verstärkungsfaktor jeweils ein Wert, der konstant oder abhängig von bestimmten Frequenzen jeweiligen Signalkomponente ist, und/oder ein bestimmter Parametersatz, mittels dessen eine Kompression oder dergleichen eingestellt wird.

Das dritte bearbeitete Signal und das vierte bearbeitete Signal werden zu dem zweiten bearbeiteten Signal kombiniert. Vorzugsweise erfolgt die Kombination des dritten und vierten bearbeiteten Signals in dem gleichen Arbeitsschritt, in dem auch die Kombination mit dem ersten bearbeiteten Signal erfolgt, sodass das zweite bearbeitete Signal insbesondere lediglich implizit erstellt wird. Auch hier ist es möglich, dass eine der einzelnen Signalkomponenten, zumindest zeitweise, nicht vorhanden ist, beispielsweise die vierte Signalkomponente, wenn keine Störgeräuschquelle vorliegt. Aufgrund der Aufteilung auf die dritte und vierte Signalkomponente ist es möglich, Geräusche, insbesondere Schall, der den Nutzer nicht interessiert, diesem mit einer geringeren Verstärkung zu präsentieren, sodass der Nutzer nicht aufgrund der Störgeräuschquelle abgelenkt wird. Somit ist ein Komfort weiter erhöht.

Beispielsweise wird der erste Verstärkungsfaktor in Abhängigkeit des Verhältnissens der ersten Signalkomponente zu einer Kombination aus der dritten und vierten Signalkomponente gewählt. Besonders bevorzugt jedoch wird der erste Verstärkungsfaktor lediglich oder zumindest auch in Abhängigkeit eines Verhältnisses der erste Signalkomponente zu der vierte Signalkomponente gewählt. Somit wird der Nutzer dessen Gesprächslautstärke in Abhängigkeit des Hintergrundgeräuschs anpassen, insbesondere der Störgeräuschquelle. Folglich wird in einer vergleichsweise lauten Umgebung der Nutzer aufgrund des dann verringerten ersten Verstärkungsfaktor lauter sprechen.

Beispielsweise wird der erste Verstärkungsfaktor hierbei lediglich in Abhängigkeit des Verhältnisses der erste Signalkomponente zu der vierte Signalkomponente gewählt. Besonders bevorzugt jedoch der erste Verstärkungsfaktor lediglich oder vorzugsweise zusätzlich auch in Abhängigkeit des Verhältnisses der dritten Signalkomponente zu der vierten Signalkomponente gewählt, also insbesondere der Pegel der einzelnen Signalkomponenten zueinander. Falls die gewünschte Schallquelle zu einem Gesprächspartner korrespondiert, wirkt für diesen ebenfalls der Lombard-Effekt. Wenn der Gesprächspartner den Nutzer lediglich vergleichsweise schlecht versteht, wird der Gesprächspartner lauter sprechen, sodass das Verhältnis der dritte Signalkomponente zu der vierte Signalkomponente vergrößert ist. In diesem Fall wird, zumindest wenn das Verhältnis oberhalb eines bestimmten Grenzwerts ist, der erste Verstärkungsfaktor verringert, insbesondere im Vergleich zu der Wahl, die sich aufgrund des Verhältnisses der ersten Signalkomponente zu der vierten Signalkomponente ergibt. Somit spricht der Nutzer nachfolgend lauter, sodass der Gesprächspartner den Nutzer besser versteht.

Aufgrund der Wahl des ersten Verstärkungsfaktors auch in Abhängigkeit des Verhältnisses der dritten Signalkomponente zu der vierten Signalkomponente wird somit überwacht, ob beispielsweise der erste Verstärkungsfaktor zunächst ausreichend gewählt ist, damit der Gesprächspartner den Nutzer versteht. In diesem Fall ist Verhältnis der dritten Signalkomponente zu der vierten Signalkomponente verringert und entspricht insbesondere einem bestimmten Erwartungswert. Falls hingegen das Verhältnis auch weiterhin oberhalb eines bestimmten Grenzwerts liegt, ist für den Gesprächspartner der Nutzer vergleichsweise schlecht verständlich. In diesem Fall wird der erste Verstärkungsfaktor insbesondere verringert, sodass der Nutzer lauter spricht und somit eine Verständlichkeit für den Gesprächspartner verbessert ist.

Beispielsweise ist der erste Verstärkungsfaktor unabhängig von der Störgeräuschquelle. Besonders bevorzugt jedoch wird die Störgeräuschquelle kategorisiert, wofür insbesondere die vierte Signalkomponente analysiert wird. Mit anderen Worten wird die Störgeräuschquelle einer von mehreren bestimmten Kategorien zugeordnet. Beispielsweise wird hierbei überprüft, ob die Störgeräuschquelle aufgrund eines Betriebs einer Maschine vorhanden ist, oder ob die Störgeräuschquelle zu einem Gespräch von mehreren anderen Personen korrespondiert, dem der Nutz nicht folgen möchte. Alternativ oder in Kombination wird überprüft, ob die Störgeräuschquelle zu einem Fahrgeräusch aufgrund des Nutzens eines Fahrzeugs korrespondiert. Der erste Verstärkungsfaktor wird hierbei zweckmäßigerweise in Abhängigkeit der Kategorisierung gewählt. Auf diese Weise wird insbesondere berücksichtigt, dass aufgrund der sich ändernden Lautstärke der Sprache des Nutzers etwaige andere Personen nicht gestört werden, und/oder dass für den Gesprächspartner, der sich in dem gleichen Fahrzeug befindet, die Lautstärke nicht unangenehm ist. Dabei ist stets sichergestellt, dass aufgrund der (unbewusst) veränderten Lautstärke des Nutzers die Verständlichkeit bei dem Gesprächspartner verbessert ist.

Beispielsweise wird der Verstärkungsfaktor lediglich einmalig gewählt, insbesondere sofern eine bestimmte Umgebung vorliegt. Mit anderen Worten wird überprüft, ob sich die Umgebung verändert, und nach einer Änderung wird der erste Verstärkungsfaktor entsprechend gewählt. Falls hingegen sich die Umgebung nicht ändert, wird der erste Verstärkungsfaktor auch nicht weiter angepasst. Besonders bevorzugt jedoch wird der erste Verstärkungsfaktor kontinuierlich angepasst. Dies erfolgt beispielsweise zeitlich durchgehen oder in bestimmten diskreten Zeitabschnitten, beispielsweise jede Sekunde, alle 5 Sekunden oder alle 10 Sekunden. Somit wird insbesondere überprüft, ob die etwaige Änderung/Anpassung des ersten Verstärkungsfaktor zu einem veränderten Verhältnis der ersten Signalkommenden zu der zweiten Signalkomponente führt. Wenn dieses einem bestimmten Erwartungswert entspricht, wird der erste Verstärkungsfaktor zweckmäßigerweise weiterverwendet und nicht verändert. Falls hingegen sich das Verhältnis von den Erwartungswert um mehr als einen bestimmten Wert unterscheidet, erfolgt eine (weitere) Anpassung des ersten Verstärkungsfaktor, sodass der Nutzer auch seinen Sprechlautstärke verändert.

Das Hörgerätesystem umfasst ein Hörgerät. Das Hörgerät ist beispielsweise ein Headset oder besonders bevorzugt ein Hörhilfegerät. Zum Beispiel ist das Hörhilfegerät ein "Receiver-in-the-canal"-Hörhilfegerät (RIC; Ex-Hörer-Hörhilfegerät), ein Im-Ohr-Hörhilfegerät, wie ein "in-the-ear"-Hörhilfegerät, ein "in-the-canal"-Hörhilfegerät (ITC) oder ein "complete-in-canal"-Hörhilfegerät (CIC), eine Hörbrille oder ein Taschenhörhilfegerät. Alternativ ist das Hörhilfegerät ein Hinter-dem-Ohr-Hörhilfegerät ("Behind-the-Ear"-Hörhilfegerät), das hinter einer Ohrmuschel getragen wird. Beispielsweise ist das Hörgerätesystem mittels des Hörgeräts gebildet oder weist noch zumindest ein anderes Gerät auf, wie beispielsweise ein anderes Hörgerät, das insbesondere baugleich ist. Alternativ hierzu ist das andere Gerät ein weiteres Gerät, das insbesondere tragbar ist, wie ein Smartphone.

Das Hörgerätesystem weist ein Mikrofon auf. Dieses ist beispielsweise omnidirektional ausgestaltet, oder geeigneterweise ist es möglich, eine Richtcharakteristik des Mikrofons zu verändern. Hierfür weist das Mikrofon vorzugsweise zwei oder mehr Mikrofoneinheiten auf. Das Mikrofon ist hierbei zum Erfassen eines Umgebungsschalls geeignet, insbesondere vorgesehen und eingerichtet. Zweckmäßigerweise wird mittels des Mikrofons ein Eingangssignal erstellt, wenn der Umgebungsschall erfasst wird. Das Hörgerätesystem, insbesondere das Hörgerät, weist ferner eine Signalverarbeitungseinheit auf, die vorzugsweise signaltechnisch mit dem Mikrofon verbunden ist. Insbesondere wird hierbei bei Betrieb das Eingangssignal der Signalverarbeitungseinheit zugeleitet.

Das Hörgerätesystem ist gemäß einem Verfahren betrieben, bei dem anhand der Umgebungsschalls das Eingangssignal erstellt wird. Das Eingangssignal wird in eine erste Signalkomponente und eine zweite Signalkomponente aufgeteilt, wobei die erste Signalkomponente zu Sprache eines Nutzers und die zweite Signalkomponente nicht zu Sprache des Nutzers korrespondiert. Anhand der ersten Signalkomponente und eines ersten Verstärkungsfaktors wird ein erstes bearbeitetes Signal erstellt, und anhand der zweiten Signalkomponente und eines zweiten Verstärkungsfaktors wird ein zweites bearbeitetes Signal erstellt. Die beiden bearbeiteten Signale werden zu einem Ausgangssignal kombiniert werden. Der erste Verstärkungsfaktor wird in Abhängigkeit eines Verhältnisses der ersten Signalkomponente zu der zweiten Signalkomponente gewählt. Zweckmäßigerweise ist die Signalverarbeitungseinheit geeignet, insbesondere vorgesehen und eingerichtet, zumindest teilweise das Verfahren durchzuführen.

Das Verfahren zur Inbetriebnahme des Hörgerätesystems wird durchgeführt, bevor das Verfahren zum Betrieb des Hörgerätesystems durchgeführt wird. Mittels des Verfahrens zur Inbetriebnahme des Hörgerätesystems wird die Abhängigkeit des ersten Verstärkungsfaktors ermittelt. Beispielsweise wird das Verfahren zur Inbetriebnahme des Hörgerätesystems mehrmals wiederholt, insbesondere in periodischen Abständen. Alternativ hierzu wird das Verfahren lediglich einmalig oder nach Initialisierung durch einen Nutzer, durchgeführt.

Bei dem Verfahren zur Inbetriebnahme wird anhand des Umgebungsschalls das Eingangssignal erstellt. Hierfür wird zweckmäßigerweise ebenfalls das Mikrofon verwendet. Ferner wird das Eingangssignal in die erste Signalkomponenten und die zweite Signalkomponente aufgeteilt, wobei die erste Signalkomponente zur Sprache des Nutzers und die zweite Signalkomponente nicht zu Sprache des Nutzers korrespondieren. Zweckmäßigerweise erfolgt das Erstellen des Eingangssignals und/oder das Aufteilen auf die beiden Signalkomponenten in gleicher Art und Weise, wie bei dem nachfolgenden Betrieb des Hörgeräts entsprechend des (anderen) Verfahrens.

Nach dem Aufteilen auf die Signalkomponenten wird das Verhältnis der ersten Signalkomponente zu der zweiten Signalkomponente ermittelt. Hierfür wird zweckmäßigerweise in verschiedenen, unterschiedlichen Umgebungen anhand des jeweiligen Umgebungsschalls das jeweilige Eingangssignal erstellt, dieses auf die Signalkomponenten aufgeteilt und das Verhältnis ermittelt. Zweckmäßigerweise wird mittels linearer Regression der erste Verstärkungsfaktor ermittelt, sodass ein gewünschtes Verhältnis gebildet ist. Insbesondere wird für jede Umgebung das Verhältnis gebildet, wofür insbesondere die jeweiligen Pegel verwendet werden. Nachdem dies mehrmals erfolgt ist, wird die lineare Regression durchgeführt. Hierfür wird zweckmäßigerweise zunächst ein Histogramm erstellt und der Median der Steigung sowie der Offset der zugeordneten Geraden ermittelt. Die Steigung korrespondiert dann zu der Abhängigkeit des ersten Verstärkungsfaktor zu dem Verhältnis. Vorzugsweise ist dabei die Steigung der Geraden auf einen Wert zwischen 0,3 dB und 0,7 dB beschränkt.

Geeigneterweise ist der erste Verstärkungsfaktor ab einem bestimmten Verhältnis konstant, sodass eine übermäßige Veränderung der ersten Signalkomponente unterbunden ist. Geeigneterweise entspricht der erste Verstärkungsfaktor oder zumindest die Änderung des ersten Verstärkungsfaktors dem Minimum aus 0 oder einem beliebigen Wert und dem Quotienten aus einer Differenz und einem Hilfswert. Zum Bilden der Differenz wird dabei insbesondere von dem Verhältnis aus den beiden Signalkomponenten der Erwartungswert abgezogen. Der Hilfswert ist dabei vorzugsweise an den Nutzer angepasst und vorzugsweise zwischen 0,3 dB und 0,7 dB. Vorzugsweise wird der Hilfswert hierbei mittels der linearen Regression ermittelt.

Aufgrund des Verfahrens ist somit für unterschiedliche Nutzer der erste Verstärkungsfaktor entsprechend gewählt, da sich der Lombard-Effekt bei unterschiedlichen Personen unterscheidet. Infolgedessen ist eine entsprechende Anpassung durch den Hersteller und/oder einen Fachmann, wie einen Audiologen, nicht erforderlich, wobei das Verfahren dennoch auf den Nutzer vergleichsweise genau abgestimmt wird.

Die im Zusammenhang mit den beiden Verfahren erläuterten Weiterbildungen und Vorteile sind sinngemäß auch auf das Hörgerätesystem sowie untereinander zu übertragen und umgekehrt.

Nachfolgend wird ein Ausführungsbeispiel der Erfindung anhand einer Zeichnung näher erläutert. Darin zeigen:
- Fig. 1: schematisch vereinfacht ein Hörgerätesystem,
- Fig. 2: ein Verfahren zum Betrieb des Hörgerätesystems,
- Fig. 3: einen Verlauf eines ersten Verstärkungsfaktors, und
- Fig. 4: ein Verfahren zur Inbetriebnahme des Hörgerätesystems.

Einander entsprechende Teile sind in allen Figuren mit den gleichen Bezugszeichen versehen.

In Figur 1 ist schematisch vereinfacht ein Hörgerätesystem 2 ausschnittsweise dargestellt, das ein dargestelltes Hörgerät 4 umfasst. Das Hörgerät 4 weist ein Gehäuse 6 auf, innerhalb dessen ein Mikrofon 8 angeordnet ist. Das Mikrofon 8 weist mehrere nicht näher dargestellte Mikrofoneinheiten auf, die jeweils als elektromechanischer Schallwandler oder kapazitiver Schallwandler ausgestaltet sind. Dem Mikrofon 8 ist signaltechnisch eine Signalverarbeitungseinheit 10 nachgeschaltet, die eine Steuereinheit 12 aufweist. Der Signalverarbeitungseinheit 10 ist signaltechnisch ein Hörer 14 nachgeschaltet, mittels dessen es möglich ist, bei bestimmungsgemäßer Verwendung durch einen Nutzer Schall in einen Gehörgang des nicht näher dargestellten Nutzers auszugeben. Zudem weist das Hörgerät 4 eine Kommunikationsvorrichtung 16 auf, die signaltechnisch ebenfalls mit der Signalverarbeitungseinheit 10 verbunden ist.

Das Hörgerätesystem 2 weist zwei derartige Hörgerät 4 auf, die bei Verwendung mittels deren jeweiliger Kommunikationsvorrichtung 16 signaltechnisch miteinander verbunden sind. Für die signaltechnische Verbindung wird dabei ein Bluetooth-Standard verwendet. Eines der Hörgeräte 4 ist einem linken Ohr und das andere dem rechten Ohr des Nutzers zugeordnet, sodass das Hörgerätesystem 2 binaural ausgestaltet ist.

In Figur 2 ist ein Verfahren 18 zum Betrieb des Hörgerätesystems 2 dargestellt, das zumindest teilweise mittels der Signalverarbeitungseinheit 10 jedes Hörgeräts 4 durchgeführt wird. In einem ersten Arbeitsschritt 20 wird anhand eines Umgebungsschalls 22 ein Eingangssignal 24 erstellt. Hierfür wird mittels jedes der Mikrofone 8 der von außerhalb des Gehäuses 6 auf das jeweilige Mikrofon 8 treffende Umgebungsschall 22 erfasst und in das elektrisch Eingangssignal 24 gewandelt, das zu der Signalverarbeitungseinheit 10 geleitet wird. Der Umgebungsschall 22 setzt sich aus drei Komponenten zusammen, wobei eine der Komponenten die Sprache 26 des Nutzers selbst darstellt. Eine weitere der Komponenten des Umgebungsschalls 22 ist aufgrund eines Gesprächspartners vorhanden und ist somit aufgrund einer gewünschte Schallquelle 28 vorhanden. Die dritte Komponente wird aufgrund einer Störgeräuschquelle 30 hervorgerufen und ist für den Nutzer nicht von Interesse.

In einem sich anschließenden zweiten Arbeitsschritt 32 wird mittels einer Aufteileinheit 34 der Signalverarbeitungseinheit 10 das Eingangssignal 24 in eine erste Signalkomponenten 36 sowie eine zweite Signalkomponente 38 aufgeteilt. Die zweite Signalkomponente 38 setzt sich eine dabei aus einer dritten Signalkomponente 40 und einer vierten Signalkomponente 42 zusammen, sodass mittels der Aufteileinheit 34 das Eingangssignal 24 direkt in die erste Signalkomponente 36 sowie die dritte Signalkomponente 40 als auch die vierte Signalkomponente 42 aufgeteilt wird.

Die erste Signalkomponente 36 korrespondiert dabei zu der Sprache 26 des Nutzers, und die zweite Signalkomponente 38 korrespondiert nicht zur Sprache des Nutzers. Mit anderen Worten enthält die erste Signalkomponente 36 lediglich die Sprache 26 des Umgebungsschalls 22. Die zweite Komponente 38 hingegen weist den verbleibenden Teil des Umgebungsschalls 22 auf. Dabei korrespondiert die dritten Signalkomponente 40 zu der gewünschten Schallquelle 28, wohingegen die vierte Signalkomponente 42 zu der Störgeräuschquellen 30 korrespondiert. Mit anderen Worten bezeichnet somit die dritte Signalkomponente 40 denjenigen Teil des Umgebungsschalls 22, der von der gewünschten Schallquelle 28 hervorgerufen wurde, wohingegen die vierte Signalkomponente 42 zu dem Anteil des Umgebungsschalls 22 korrespondiert, der lediglich aufgrund der Störgeräuschquelle 30 vorhanden ist. Für die Aufteilung wird mittels einer räumlichen Analyse überprüft, wo die einzelnen Komponenten des Umgebungsschalls 22 entspringen. Hierfür wird die Richtcharakteristik der Mikrofone 8 der beiden Hörgeräte 4 aufeinander eingestellt/überprüft, wofür die Kommunikationsvorrichtungen 16 der beiden Hörgeräte 4 verwendet werden.

Auch erfolgt eine Kategorisierung der Störgeräuschquellen 30, wofür die vierte Signalkomponente 42 überprüft wird. Hierbei wird überprüft, ob die Störgeräuschquelle 30 zu einem Gespräch von anderen Personen korrespondiert, oder ob die mittels der Störgeräuschquelle 30 abgegebenen Störgeräusche Fahrtwindgeräuschen eines Fahrzeugs sind oder aufgrund eines Betriebs einer Maschine hervorgerufen sind.

In einem sich anschließenden dritten Arbeitsschritt 44 wird ein erster Verstärkungsfaktor 46 gewählt. Dieser ist abhängig von einem Verhältnis 48 der ersten Signalkomponente36 zu der vierter Signalkomponente 42, nämlich von dem Pegel der ersten Signalkomponente 36 zu dem Pegel der vierten Signalkomponente 42. Somit ist der erste Verstärkungsfaktor 46 abhängig von dem Verhältnis der ersten Signalkomponente 36 zu der zweiten Signalkomponenten 38, nämlich zu der vierten Signalkomponente 42 der zweiten Signalkomponente 38.

In Figur 3 ist die Abhängigkeit des ersten Verstärkungsfaktor 46 von dem Verhältnis 48 dargestellt, wobei auf der Ordinate die Höhe der Verstärkung angegeben ist. Der erste Verstärkungsfaktor 46 wird mittels einer Formel ermittelt, nämlich dem Minimum aus einem bestimmten/vorgegebenen Wert, wie 0, und einem Quotienten. Der Quotient ist hierbei aus einer Differenz und einem Hilfswert gebildet, der zwischen 0,3 dB und 0,6 dB liegt und auf den Nutzer angepasst ist. Zum Bilden der Differenz wird von dem aktuellen Verhältnis 48 ein Erwartungswert abgezogen. Somit weist der erste Verstärkungsfaktor 46 eine zumindest teilweise/abschnittsweise eine lineare Abhängigkeit von dem Verhältnis 48 auf. Zudem wird bei der Wahl des ersten Verstärkungsfaktors 46 die Kategorisierung der Störgeräuschquelle 30 berücksichtigt. Je nach Kategorie wird ein anderer Hilfswert verwendet, sodass die Steigung unterschiedlich ist, wie auch in dem Graphen in Figur 3 dargestellt. Zusammenfassend wird der erste Verstärkungsfaktor 46 auch in Abhängigkeit der Kategorisierung der Störgeräuschquelle 30 gewählt.

Zudem wird der erste Verstärkungsfaktor 46 auch in Abhängigkeit eines Verhältnisses der dritten Signalkomponenten 40 zu der vierten Signalkomponente 42 gewählt, wobei ebenfalls eine lineare Abhängigkeit vorhanden. Hierfür wird eine entsprechend angepasste Formel verwendet.

Nachdem der erste Verstärkungsfaktor 46 bestimmt wurde, wird ein vierter Arbeitsschritt 50 durchgeführt. In diesem wird die erste Signalkomponente 36 mittels des ersten Verstärkungsfaktors 46 bearbeitet, sodass ein erste bearbeitetes Signal 52 erstellt wird. Hierfür wird insbesondere die erste Signalkomponente 36 mit dem erste Verstärkungsfaktor 46 multipliziert. Zudem wird die dritte Signalkomponente 40 mit einem dritten Verstärkungsfaktor 54 bearbeitet, sodass ein drittes bearbeitetes Signal 56 erstellt wird. Der dritte Verstärkungsfaktor 54 ist dabei auf einen Hörverlust des Nutzers angepasst. Die vierte Signalkomponente 42 wird mittels eines vierten Verstärkungsfaktors 58 bearbeitet, sodass ein viertes bearbeitetes Signal 60 erstellt wird. Der vierte Verstärkungsfaktor 58 ist vergleichsweise gering, sodass das Verhältnis des dritten bearbeiteten Signals 56 zu dem vierten bearbeiteten Signal 60 im Vergleich zu dem Verhältnis der dritten Signalkomponente 40 zu der vierten Signalkomponente 42 vergrößert ist.

Zusammenfassend wird somit anhand der dritten Signalkomponente 40 und des dritten Verstärkungsfaktors 54 das dritte bearbeitete Signal 56 und anhand der vierten Signalkomponente 42 und des vierten Verstärkungsfaktors 58 das vierte bearbeitete Signal 60 erstellt. Der dritte Verstärkungsfaktor 54 und der vierte Verstärkungsfaktor 58 bilden zusammen einen zweiten Verstärkungsfaktor 62, mittels dessen die zweite Signalkomponente 38 bearbeitet wird.

In einem sich anschließenden fünften Arbeitsschritt 66 werden mittels eines Addierers 65 der Signalverarbeitungseinheit 10 das dritte bearbeitete Signal 56 und das vierte bearbeitete Signal 60 zu einem zweiten bearbeiteten Signal 64 kombiniert, nämlich aufaddiert. Hierbei erfolgt gleichzeitig auch die Kombination des auf diese Weise erstellten zweiten bearbeiteten Signals 64 mit dem ersten bearbeiteten Signal 52 zu einem Ausgangssignal 70, das mittels des Addierers 65 ausgegeben wird.

In einem sich anschließenden sechsten Arbeitsschritt 72 wird das Ausgangssignal 70 mittels des Hörers 14 ausgegeben und somit dem Nutzer präsentiert. Aufgrund der entsprechenden Wahl des ersten Verstärkungsfaktors 46 wird dem Nutzer dabei seine eigene Sprache in einer geänderten Lautstärke präsentiert, sodass der Nutzer aufgrund des Lombard-Effekts dessen Sprachlautstärke anpasst. Bei dem Hörgerätesystem 2 wird somit der Lombard-Effekte berücksichtigt/ausgenutzt, sodass der Nutzer des Hörgerätesystems 2 dessen Sprechlautstärke (Sprachlautstärke) derart anpasst, dass das Verhältnis der ersten Signalkomponente 36 zu der vierten Signalkomponente 42, also dessen Sprachlautstärke zu der Lautstärke der Störgeräuschquelle 30, einen bestimmten Erwartungswert erreicht. Somit ist eine Verständlichkeit für den Gesprächspartner des Nutzers erhöht. Hierbei wird das Verfahren 18 kontinuierlich durchgeführt, sodass der erste Verstärkungsfaktor 46 kontinuierlich angepasst wird.

In Figur 4 ist ein Verfahren 74 zur Inbetriebnahme des Hörgerätesystems 2 dargestellt. In einem siebten Arbeitsschritt 76 wird anhand des Umgebungsschalls 22 das Eingangssignal 24 stellt. Der siebte Arbeitsschritt 76 ist hierbei im Wesentlichen gleich zu dem ersten Arbeitsschritt 20. In einem sich anschließenden achten Arbeitsschritt 78 wird das Eingangssignal 24 in die erste Signalkomponente 36 und die zweite Signalkomponente 38 aufgeteilt. Auch hier erfolgt die weitere Aufteilung in die dritte und vierte Signalkomponente 40, 42, und der achte Arbeitsschritt 78 ist im Wesentlichen gleich zu dem zweiten Arbeitsschritt 32. Auch hier erfolgt eine Kategorisierung der etwaigen Störgeräuschquelle 30. Der siebte und achte Arbeitsschritt 76, 78 werden mehrmals in unterschiedlichen Umgebungen durchgeführt, insbesondere sofern unterschiedliche Kategorien von Störgeräuschquellen 30 vorhanden sind.

In einem nachfolgenden neunten Arbeitsschritt 80 wird anhand der jeweiligen Verhältnisse 48 der ersten Signalkomponente 36 zu der zweiten Signalkomponente 38 der erste Verstärkungsfaktor 46 für die unterschiedlichen Kategorien der Störgeräuschquellen 30 ermittelt, nämlich die in Figur 3 dargestellten Graphen. Hierbei wird der vorgegebene Erwartungswert verwendet, und bei der Ermittlung wird insbesondere für die unterschiedlichen Kategorien der Störgeräuschquellen 30der jeweilige Hilfswert ermittelt. Hierfür wird jeweils ein Histogramm der ermittelten Verhältnisse 48 erstellt und der Median als jeweiliger Hilfswert verwendet.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit dem Ausführungsbeispiel beschriebene Einzelmerkmale auch auf andere Weise miteinander kombinierbar, ohne den Gegenstand der Erfindung zu verlassen.

### Bezugszeichenliste

- 2: Hörgerätesystem
- 4: Hörgerät
- 6: Gehäuse
- 8: Mikrofon
- 10: Signalverarbeitungseinheit
- 12: Steuereinheit
- 14: Hörer
- 16: Kommunikationsvorrichtung
- 18: Verfahren zum Betrieb eines Hörgerätesystems
- 20: erster Arbeitsschritt
- 22: Umgebungsschall
- 24: Eingangssignal
- 26: Sprache
- 28: gewünschten Schallquelle
- 30: Störgeräuschquelle
- 32: zweiter Arbeitsschritt
- 34: Aufteileinheit
- 36: erste Signalkomponente
- 38: zweite Signalkomponente
- 40: dritte Signalkomponente
- 42: vierte Signalkomponente
- 44: dritter Arbeitsschritt
- 46: erster Verstärkungsfaktor
- 48: Verhältnis
- 50: vierter Arbeitsschritt
- 52: erstes bearbeitetes Signal
- 54: dritter Verstärkungsfaktor
- 56: drittes bearbeitetes Signal
- 58: vierter Verstärkungsfaktor
- 60: viertes bearbeitetes Signal
- 62: zweiter Verstärkungsfaktor
- 64: fünfter Arbeitsschritt
- 65: Addierer
- 66: zweites bearbeitetes Signal
- 70: Ausgangssignal
- 72: sechster Arbeitsschritt
- 74: Verfahren zur Inbetriebnahme eines Hörgerätesystems
- 76: siebter Arbeitsschritt
- 78: achter Arbeitsschritt
- 80: neunter Arbeitsschritt

## Patentansprüche

1. Verfahren (18) zum Betrieb eines Hörgerätesystems (2), bei welchem
- anhand eines Umgebungsschalls (22) ein Eingangssignal (24) erstellt wird,
- das Eingangssignal (24) in eine erste Signalkomponente (36) und eine zweite Signalkomponente (38) aufgeteilt wird, wobei die erste Signalkomponente (36) zu Sprache (26) eines Nutzers und die zweite Signalkomponente (38) nicht zu Sprache (26) des Nutzers korrespondiert,
- anhand der ersten Signalkomponente (36) und eines ersten Verstärkungsfaktors (46) ein erstes bearbeitetes Signal (52) erstellt wird,
- anhand der zweiten Signalkomponente (38) und eines zweiten Verstärkungsfaktors (62) ein zweites bearbeitetes Signal (66) erstellt wird, und
- die beiden bearbeiteten Signale (52, 66) zu einem Ausgangssignal (70) kombiniert werden, wobei
der erste Verstärkungsfaktor (46) in Abhängigkeit eines Verhältnisses der ersten Signalkomponente (36) zu der zweiten Signalkomponente (38) gewählt wird.

2. Verfahren (18) nach Anspruch 1,
**dadurch gekennzeichnet,**
- **dass** die zweite Signalkomponente (38) in eine dritte Signalkomponente (40) und eine vierte Signalkomponente (42) aufgeteilt wird, wobei die dritte Signalkomponente (40) zu einer gewünschten Schallquelle (28) und die vierte Signalkomponente (42) zu einer Störgeräuschquelle (30) korrespondiert,
- **dass** anhand der dritten Signalkomponente (40) und eines dritten Verstärkungsfaktors (54) ein drittes bearbeitetes Signal (56) erstellt wird,
- **dass** anhand der vierten Signalkomponente (42) und eines vierten Verstärkungsfaktors (58) ein viertes bearbeitetes Signal (60) erstellt wird, und
- **dass** das dritte bearbeitete Signal (56) und das vierte bearbeitete Signal (60) zu dem zweiten bearbeiteten Signal (66) kombiniert werden.

3. Verfahren (18) nach Anspruch 2,
**dadurch gekennzeichnet,**
**dass** der erste Verstärkungsfaktor (46) in Abhängigkeit eines Verhältnisses (48) der ersten Signalkomponente (36) zu der vierten Signalkomponente (42) gewählt wird.

4. Verfahren (18) nach Anspruch 2 oder 3,
**dadurch gekennzeichnet,**
**dass** der erste Verstärkungsfaktor (46) auch in Abhängigkeit eines Verhältnisses der dritten Signalkomponente (40) zu der vierten Signalkomponente (42) gewählt wird.

5. Verfahren (18) nach einem der Ansprüche 2 bis 4,
**dadurch gekennzeichnet,**
**dass** die Störgeräuschquelle (30) kategorisiert wird, und dass der erste Verstärkungsfaktor (46) auch in Abhängigkeit hiervon gewählt wird.

6. Verfahren (18) nach einem der Ansprüche 1 bis 5,
**dadurch gekennzeichnet,**
**dass** der erste Verstärkungsfaktor (46) kontinuierlich angepasst wird.

7. Hörgerätesystem (2), das ein Hörgerät (4) mit einem Mikrofon (8) zum Erfassen eines Umgebungsschalls (22) und eine Signalverarbeitungseinheit (10) aufweist, und das gemäß einem Verfahren (18) nach einem der Ansprüche 1 bis 6 betrieben ist.

8. Verfahren (74) zur Inbetriebnahme eines Hörgerätesystems (2) nach Anspruch 7, bei welchem
- anhand eines Umgebungsschalls (22) ein Eingangssignal (24) erstellt wird,
- das Eingangssignal (24) eine erste Signalkomponente (36) und eine zweite Signalkomponente (38) aufgeteilt wird, wobei die erste Signalkomponente (36) zu Sprache (26) eines Nutzers und die zweite Signalkomponente (38) nicht zu Sprache (26) des Nutzers korrespondiert, und
- eine Abhängigkeit des ersten Verstärkungsfaktors (46) von dem Verhältnis der ersten Signalkomponente (36) zu der zweiten Signalkomponente (38) ermittelt wird.
